# FASCICULE DE BREVET EUROPEEN

(11) **EP 1 761 703 B1**
(45) Date de publication et mention de la délivrance du brevet: **26.11.2008**
(21) Numéro de dépôt: 04820378.0
(22) Date de dépôt: 16.12.2004
(51) Int. Cl.: F04B 17/04

(54) **POMPE AVEC CARTOUCHE**
PATRONENPUMPE
CARTRIDGE PUMP

(30) Priorité: 17.12.2003 CH 216003
(43) Date de publication de la demande: 14.03.2007
(73) Titulaire: Gotec SA, 1950 Sion (CH)
(72) Inventeur: ROSSIER, Ivan, 1969 St-Martin (CH)
(74) Mandataire: P&TS Patents & Technology Surveys SA
(86) Numéro de dépôt international: PCT/CH2004/000742
(87) Numéro de publication internationale: WO 2005/059361

(56) Documents cités:
- EP-A- 0 288 216
- DE-A1- 1 924 008
- DE-A1- 19 542 914
- FR-A- 2 477 643
- US-A- 3 479 959
- US-A- 3 606 595

## Description

La présente invention se rapporte à une pompe avec cartouche et plus particulièrement à une pompe comportant une cartouche en matière plastique qui constitue le cylindre et les embouts.

Les pompes électromagnétiques sont destinées à de multiples utilisations, pour les domaines de la chimie, de la médecine, de l'alimentaire ou de l'électroménager, par exemple. Ces pompes comportent des éléments qui oscillent à haute fréquence sous l'action d'une bobine.
L'ensemble est soumis à de nombreux paramètres et exigences dont, entre autres, une parfaite étanchéité et une friction minimale. Il est également nécessaire que, selon les différents domaines d'utilisation, les éléments résistent parfaitement à des liquides de toutes sortes dont des liquides très acides par exemple.

Les formes d'exécutions connues présentent plusieurs inconvénients.

Avec les formes d'exécutions connues les différents éléments constituant le cylindre et les embouts sont reliés entre eux d'une manière mécanique et fixés de part et d'autre au boîtier de la pompe par des éléments mécaniques ce qui constitue une importante complication. Les différents éléments nécessitent l'utilisation de nombreux joints d'étanchéité.

Un brevet DE 195 42 914 A1 est connu, mais il présente l'inconvénient de nécessiter des joints toriques.
Un élément de blocage empêche déjà le remplacement aisé de la cartouche.
De plus la pompe est surmoulée donc indémontable.

Un brevet DE 1924 008 A1 est connu présente l'inconvénient que la cartouche est très difficilement démontable parce que la cartouche et la bobine ne font qu'une pièce. Il n'y a donc pas une cartouche démontable. De plus la bobine n'est pas isolée et comme elle est immergée dans le liquide elle ne peut pas fonctionner dans un liquide conducteur d'électricité.

Un brevet FR-A-2 477 643 est connu mais il présente l'inconvénient essentiel de nécessiter plusieurs joints toriques pour assurer l'étanchéité. Ce brevet mentionne l'utilisation d'un matériau isolant, de la résine, ce qui réduit considérablement le pompage de nombreux produits par une non compatibilité chimique. De plus, selon le principe de ce brevet l'utilisation à sec provoque une usure très rapide.

Un brevet EP 0 288 216 A est connu est il présente l'inconvénient essentiel que la cartouche n'est pas démontable puisqu'elle est sertie. De plus selon les principes définis dans ce brevet la chemise est réalisée en plusieurs parties.

Les buts de la présente invention consistent donc à remédier aux inconvénients des formes d'exécutions connues.

Les buts sont atteints selon les principes de l'invention définis par la revendication 1.

La pompe avec cartouche, selon les principes de l'invention, comporte une cartouche en matière synthétique qui est constituée par un élément cylindrique qui comporte un embout. Les deux éléments cylindre et bouchon sont montés de part et d'autre dans le boîtier d'une pompe électromagnétique et sont ensuite assemblés entre eux par chassage ou par fusion, par exemple.

Les avantages sont nombreux.

L'assemblage par chassage ou par fusion des deux éléments cylindre et bouchon supprime complètement les assemblages mécaniques ce qui procure une simplification très importante et une parfaite étanchéité sans joints.

Les deux éléments constituant la cartouche peuvent être réalisés avec des matériaux synthétiques de différentes natures ce qui permet d'adapter les matériaux synthétiques aux différents types de liquides afin de garantir une parfaite compatibilité.

La compatibilité, tout en garantissant une friction optimale des éléments qui oscillent dans le cylindre, permet également d'éviter un blocage de la pompe même si celle-ci n'est pas utilisée durant un certain temps. La compatibilité permet également de supprimer tout risque de pollution du liquide pompé.

Les éléments étant relativement peu coûteux, les cartouches peuvent être utilisées lorsque les conditions exigent un remplacement fréquent, par exemple dans des conditions nécessitant une stérilité stricte.

Le principe de la cartouche qui est indépendantes des autres éléments de la pompe permet de concevoir, sur la base du même logement de cartouche différentes pompe de puissances et fréquences différentes.

Les dessins annexés illustrent schématiquement et à titre d'exemple les principes de l'invention.

La figure 1 est une vue en coupe d'ensemble d'une pompe avec cartouche.

La figure 2 est une vue en coupe des éléments cylindre et bouchon en position annexée.

La figure 3 est une vue en coupe de l'élément cylindre.

La figure 4 est une vue en coupe de l'élément bouchon.

En référence tout d'abord à la figure 1, une pompe électromagnétique comporte un boîtier 1 qui comporte les différents éléments électroniques et mécaniques nécessaires, telle que la bobine 4, à la création d'un mouvement oscillant. Le boîtier 1 comporte un logement 10 dans lequel une cartouche constituée par un élément cylindre 2 et un élément bouchon 3 sont montés et assemblés entre eux par chassage ou par fusion. Les extrémités des éléments cylindre et bouchon présentent une forme d'embout sur lesquels des tuyaux d'amenée et de sortie de liquide sont destinés à être montés. Ces embouts présentent des ouvertures cylindriques pour le passage du liquide. Des éléments oscillants nécessaires pour le fonctionnement de la pompe, le piston 5 qui comporte un alésage de passage de liquide, les ressorts 6, 8 et 11, les valves 7 et 9, sont montés dans le cylindre, l'oscillation du piston 5 étant activée par la bobine 4 et les différents éléments électroniques et électriques.

Le piston ainsi que tous les éléments oscillants se trouvant dans le cylindre sont uniquement en contact avec l'élément cylindre 2 et l'élément bouchon 3.

Lors du montage, les différents éléments oscillants sont montés dans l'élément cylindre 2 de la cartouche, et l'élément bouchon 3 est monté d'une manière fixe par chassage ou par fusion dans l'élément cylindre 2. La cartouche ainsi constituée est montée dans la logement 10 du boîtier de la pompe et est maintenue d'une manière fixe par un dispositif de fixation 12 qui peut être constitué par un circlips, par exemple, ou tout autre dispositif de fixation amovible.

La figure 2 montre les éléments cylindre 2 et le bouchon 3 en position assemblée.

L'élément cylindre 2 comporte dans sa partie supérieure un épaulement 14 qui vient en butée contre la partie supérieure du boîtier de la pompe, et comporte dans sa partie inférieure une gorge 13 qui coopère lors du montage de la cartouche avec un élément de fixation qui peut être un circlips par exemple.

La figure 3 est une vue de détail de l'élément cylindre 2 qui comporte la gorge 13.

La figure 4 est une vue de détail de l'élément cylindre 2 qui comporte la gorge 13.

La figure 4 est une vue de détail de l'élément bouchon 3.

Un dispositif de fixation de la cartouche au boîtier par circlips est mentionné à titre d'exemple. D'autres formes de dispositifs de fixation amovibles peuvent être utilisés, par exemple du vissage, le but essentiel étant de pouvoir, si nécessaire, remplacer rapidement et à moindre coût la cartouche. Le remplacement rapide de la cartouche est particulièrement important lorsque la pompe est utilisée dans des milieux nécessitant une stérilité absolue ou lorsque la même pompe doit être utilisée pour des produits très différents.

## Revendications

1. Pompe avec cartouche constituée par un boîtier (1) qui comporte des éléments électroniques ou électriques qui provoquent un mouvement oscillant qui actionne un piston (5), le piston (5), les valves, les ressorts, étant montés dans une cartouche qui est constituée par un élément cylindre (2) et par un élément bouchon (3) qui sont assemblés entre eux lors du montage de la cartouche qui est elle-même montée d'une manière amovible dans un logement (10) du boîtier (1) et maintenue par un dispositif amovible, **caractérisée par le fait que** la cartouche est réalisée dans une matière synthétique compatible avec le liquide à pomper et **par le fait que** l'élément cylindre et le bouchon sont assemblés entre eux par chassage ou par fusion.

2. Pompe selon la revendication 1, **caractérisée par le fait que** l'élément cylindre de la cartouche comporte un épaulement dans sa partie supérieure et une gorge dans sa partie inférieure.

## Claims

1. Pump with a cartridge comprising a case (1) including electronic or electrical elements causing an oscillation so as to actuate a piston (5), the piston (5), valves and springs being mounted in a cartridge consisting of a cylinder element (2) and a plug element (3) which are assembled together during the mounting of the cartridge, the cartridge being removably mounted in a housing (10) in the case (1) and held by a removable holding device;
**characterized in that** the cartridge is made of a synthetic material compatible with the pumped liquid, and the cylinder element and the plug element are assembled together by press fit or by fusion.

2. The pump of claim 1, **characterized in that** the cylinder element of the cartridge comprises a flange located in its upper part, and a groove located in its lower part.

## Patentansprüche

1. Pumpe mit einer Kartusche umfassend ein Gehäuse (1) enthaltend elektronische oder elektrische Elemente, die eine Oszillation verursachen, um einen Kolben (5) anzutreiben, der Kolben (5), Ventile und Federn werden in der Kartusche befestigt, die aus einem Zylinderelement und einem Steckerelement besteht, welche zusammen während der Befestigung der Kartusche montiert werden, wobei die Kartusche beweglich in einer Aufnahme (10) in dem Gehäuse (1) befestigt wird und durch eine entfernbare Haltevorrichtung gehalten wird,
**gekennzeichnet, dadurch dass** die Kartusche aus einem synthetischen Material hergestellt wurde, das mit der gepumpten Flüssigkeit kompatibel ist und das zylindrische Element und das Steckerelement zusammen durch Pressspannung oder durch Fusion montiert werden.

2. Die Pumpe gemäss Anspruch 1, **gekennzeichnet, dadurch dass** das zylindrische Element der Kartusche einen Flansch umfasst, der in seinem oberen Teil gelegen ist, und eine Nut, die in seinem unteren Teil gelegen ist.
